# EUROPÄISCHE PATENTSCHRIFT

(11) **EP 2 130 612 B1**
(45) Veröffentlichungstag und Bekanntmachung des Hinweises auf die Patenterteilung: **14.11.2012**
(21) Anmeldenummer: 09003935.5
(22) Anmeldetag: 19.03.2009
(51) Int. Cl.: B07B 1/18, B07B 1/22, B07B 1/50

(54) **Vorrichtung zum Aussortieren von fehlerhaften Medikamentenkapseln**
Device for sorting out faulty medicine capsules
Dispositif de tri de capsules de médicaments erronés

(30) Priorität: 02.06.2008 DE 102008026285
(43) Veröffentlichungstag der Anmeldung: 09.12.2009
(73) Patentinhaber: Sittel, Jürgen, 67806 Rockenhausen (DE)
(72) Erfinder: Sittel, Jürgen, 67806 Rockenhausen (DE)
(74) Vertreter: HOFFMANN EITLE

(56) Entgegenhaltungen:
- DE-A1- 4 200 304
- JP-A- 55 049 178
- US-A- 3 612 273
- US-A- 3 997 058
- US-A- 4 144 970
- US-A- 4 541 531
- US-A- 4 717 471
- US-A- 5 373 948
- US-A- 6 142 095

## Beschreibung

### Beschreibung

### Technisches Gebiet

Die Erfindung betrifft eine Vorrichtung zum Aussortieren von fehlerhaften zylindrischen Medikamentenkapseln eines einen Nennwert in zumindest einer Richtung übersteigenden Durchmessers.

Medikamentenkapseln dienen zur oralen Verabreichung von flüssigen oder pulverförmigen Medikamenten, die zeitverzögert zur Wirkung kommen sollen. Sie bestehen im allgemeinen aus einer Gelatinekapsel, in der das Medikament eingeschlossen ist. Die Gelatinekapseln umfassen einen zentral angeordneten, hohlzylindrischen Bereich, der in axialer Richtung beiderseits durch Hohlkalotten abgeschlossen und mit dem Medikament gefüllt ist. Sie werden nach ihrer Herstellung und Füllung zunächst in Beuteln gesammelt und zur Einzelverabreichung mit Hilfe von Verpackungsautomaten einzeln in die Näpfe von Blisterpackungen überführt, die aus einer tiefgezogenen Kunststofffolie bestehen. Die Näpfe sind zur Einzelentnahme der Medikamentenkapseln 5 oberflächlich durch eine Aluminiumfolie überdeckt und verschlossen, durch die die jeweils zu entnehmende Medikamentenkapsel unter anteiliger Zerstörung der Aluminiumfolie und unter Verformung des jeweiligen Napfes hindurchgepresst werden kann. Dies kann sehr hygienisch erfolgen und hat sich sehr bewährt.

Ein Problem besteht nun darin, dass die Medikamentenkapseln sich häufig während der Zwischenlagerung sowie beim Transport in den Beuteln deformieren und an zumindest einer Stelle einen unrunden Querschnitt annehmen. Bedingt durch die enthaltene Flüssigkeit oder das Pulver entstehen dabei nicht nur Eindrückungen des Mantels an der einen Stelle nach innen, sondern zugleich and anderer Stelle Auswölbungen oder Vorsprünge nach außen, mit der Folge, dass eine einzelne Medikamentkapsel mit einer solchen Deformation eine Zuführeinrichtung eines Verpackungsautomaten verstopfen, die weitere Zuführung nachfolgender Medikamentenkapseln für lange Zeitblockieren und damit den betreffenden Verpackungsautomaten insgesamt zum Stillstand bringen kann.

### Stand der Technik

Um dies zu vermeiden ist es bisher üblich, die zu verpackenden Medikamentenkapseln visuell zu kontrollieren und hinreichend stark deformierte Medikamentenkapseln manuell auszuscheiden. Dies ist mit einem erheblichen Arbeitsaufwand sowie der Unsicherheit verbunden, fehlerhafte Medikamentenkapseln zu übersehen oder zu wenig deformierte Medikamentenkapseln ebenfalls mit auszuscheiden.

Die US 3,612,273 offenbart eine zylindrische

Trennvorrichtung, die einen Zylinder mit in der Innenwand ausgebildeten Öffnungen aufweist und bildet die Grundlage für die zweiteilige Form des unabhängigen Anspruchs 1. Die Öffnungen bestimmen die Grenzgröße der zu trennenden Gegenständen. Die Gegenstände werden an einem Ende des Zylinders, der winklig zur Horizontalen montiert ist und rotiert wird, eingeführt. Die Gegenstände, die kleiner sind als der Durchmesser der Öffnungen in der Innenwand des Zylinders, werden durch seine Rotation nach oben transportiert und werden oben auf ein Transportmittel entladen, das sie weg transportiert. Die Gegenstände, die größer als der Durchmesser der Öffnungen sind, verbleiben auf dem Boden des Zylinders und bewegen sich langsam zu dem unteren Ende, wo sie auf ein weiteres Transportmittel entladen werden.

### Darstellung der Erfindung

Der Erfindung liegt die Aufgabe zu Grunde, eine Vorrichtung zu zeigen, die es erlaubt, alle durch Deformierungen unbrauchbaren Medikamentenkapseln vollautomatisch und sicher zu erkennen und vollautomatisch auszuscheiden. Die Erfindung soll neben dem Assortieren von fehlerhaften Medikamentenkapseln auch zum Aussortieren von sonstigen zylindrischen Körpern geeignet sein, die in zumindest einer Richtung einen willkürlich festlegbaren Nennwert überschreiten.

Diese Aufgabe wird erfindungsgemäß bei einer Vorrichtung nach dem Oberbegriff durch die kennzeichnenden Merkmale von Anspruch 1 gelöst. Auf vorteilhafte Weiterbildungen nehmen die Unteransprüche Bezug.

Die Vorrichtung nach Anspruch 1 bietet den Vorteil, dass damit vollautomatisch große Mengen von Medikamentenkapseln nach qualitativen Maßstäben sicher und vollzählig auf Durchmesserabweichungen einzelner Medikamentenkapseln untersucht werden können, die willkürlich festlegbare, zulässige Abweichungen überschreiten. Dadurch ist es ausgeschlossen, dass deformierte Medikamentenkapseln in die Verpackungsautomaten gelangen, die in zumindest in einer Richtung unzulässig große Durchmesserüberschreitungen haben und deren Führungen blockieren.

Die Siebtrommel und die mit ihr verbundenen Einrichtungen bestehen aus Metall, bevorzugt aus Edelstahl, was es erlaubt, den für Pharmabereiche vorgeschriebenen, hygienischen Standards auf Dauer problemlos zu genügen und zugleich eine elektrostatische Neutralisierung der Medikamentkapseln zu erreichen. Für die Funktionssicherheit auch der Verpackungsautomaten und die Vermeidung von Bränden ist das von großem Vorteil. Elektrostatische Kräfte können nämlich dazu führen, dass sich eine große Anzahl von Medikamentenkapseln zu einer Kette zusammenschließt, was die notwendige Separierung behindert.

Durch den frei zugänglichen Innenraum der Siebtrommel können die zu kontrollierenden Medikamentenkapseln auf eine besonders einfache Weise zugeführt, fehlerhafte Medikamentenkapseln einfach abgeführt und eventuelle Störungen leicht behoben werden. Auch ist die Reinigung und der Austausch einer Siebtrommel gegen eine andere ist besonders einfach möglich. Da die Siebtrommel lediglich auf einem Paar motorisch angetriebener Rollen gelagert ist, werden elektrische Anschlüsse oder ähnliches beim Austausch einer Siebtrommmel nicht berührt. Die Umstellung auf Medikamentenkapseln eines abweichenden Durchmessers ist dadurch werkzeuglos und auch von ungelernten Kräften durchführbar.

Die Ausgestaltung nach Anspruch 2 bietet den Vorteil, dass die Umwälzung der im Innenraum der Siebtrommel enthaltenen Medikamentkapseln nicht gleichmäßig rollend, sondern bei fortschreitender Drehbewegung der Siebtrommel über unterschiedliche Neigungswinkel der jeweils unten befindlichen, ebenen Platten mit unterschiedlichen Geschwindigkeiten erfolgt. Dies begünstigt eine schnelle und korrekte, vertikale Einführung der zu prüfenden Medikamentenkapseln in die Bohrungen der Siebtrommel und damit einen besonders zügigen Arbeitsablauf.

Die Ausgestaltung nach Anspruch 3 bietet den Vorteil, dass die einzelnen Platten sehr leicht und manuell in Längsrichtung aus ihrer Führung herausgezogen, gereinigt oder ausgetauscht werden können. Für die Verwendung der Vorrichtung in niedrigen Räumen ohne Kraneinrichtung ist das von großem Vorteil.

Anspruch 4 bietet den Vorteil, parallel zur Arretierung der Platten zugleich der Innenraum der Siebtrommel in Längsrichtung im erforderlichen Ausmaß begrenzt wird. Dies beschleunigt die Wiedererlangung der Betriebsfähigkeit im Anschluss an den Austausch einer oder mehrerer Platten.

Die Bauform der Platten nach Anspruch 5 gestattet es, die Platten auf eine besonders einfache und kostengünstige Weise herzustellen, gestapelt zu lagern und einzubauen.

Die Bauform nach Anspruch 6 bietet eine besonders einfache Möglichkeit an, fehlerhafte Medikamentenkapseln vollzählig aus der Vorrichtung auszuscheiden und gesondert aufzufangen. Durch die sofortige Entfernung von fehlerhaften Medikamentenkapseln steht außerdem immer eine größtmögliche Anzahl von betriebsbereiten und unverstopften Bohrungen für die weitere Kontrolle zu Verfügung.

Durch die Ausgestaltung nach Anspruch 7 ist sichergestellt, dass fehlerhafte Medikamentenkapseln unter allen Umständen rückstandslos und zuverlässig entfernt werden.

Die Ausgestaltung nach Anspruch 8 gewährleistet eine vollständige Entfernung aller eventuell in einer Platte steckengebliebenen Medikamentenkapseln ohne gesonderte Kontrolle.

Die Ausgestaltung nach Anspruch 9 gewährleistet die Entfernung aller eventuell in einer Platte stecken gebliebenen Medikamentenkapseln in der kürzestmöglichen Zeit.

Die Ausgestaltung nach Anspruch 10 ermöglicht es, schadhafte Dorne kostengünstig auszutauschen.

Die Ausgestaltung nach Anspruch 11 bietet den Vorteil, dass andauernd eine völlige Betriebs- und Funktionssicherheit der Vorrichtung gewährleistet ist, ohne dass es der Zuziehung von Fachpersonal bedarf.

Die Ausgestaltung nach Anspruch 12 gewährleistet eine besonders zuverlässige Durchführung des Kontrollvorgangs und insbesondere eine gleichmäßige und zuverlässige Einführung der Medikamentenkapseln in die Bohrungen. Durch den gleichmäßigen und ganz allmählichen Übergang des größten in den kleinsten Durchmesser der Bohrungen werden außerdem eventuelle Beschädigungen der Medikamentenkapseln ausgeschlossen. Ferner wird sichergestellt, dass sich alle kritischen Medikamentenkapseln unabhängig von der Art der jeweiligen Deformierung sicher in den Bohrungen verklemmen und sicher ausgeschieden werden können.

Der Innendurchmesser der Bohrungen ist an sich willkürlich und frei festlegbar. Die Ausgestaltung nach Anspruch 13 bietet hiervon ausgehend den Vorteil, dass die kontrollierten Medikamentenkapseln unter Vermeidung von unnötigen Erschwernissen bei der Kontrolle störungsfrei in allen gängigen Verpackungsautomaten verarbeitbar sind und deren Führungen nicht blockieren.

Die Ausgestaltung nach Anspruch 14 begünstigt eine störungsfreie Kontrolle noch mehr insofern, als die Innenseite der Siebtrommel praktisch in allen Teilbereichen durch scharfkantige Linienzüge gebildet ist, in denen sich die benachbarten Bohrungen mit ihren trichterartigen Einlauföffnungen gegenseitig nach Art eines Wabenmusters begrenzen. Durch den Wegfall von ebenen Flächen, die sich quer zur Längsrichtung der Bohrungen erstrecken, ist es daher ausgeschlossen, dass sich Medikamentkapseln im Inneren der Siebtrommel flach ablagern, kumulieren und dadurch nicht in die Bohrungen gelangen. Für einen störungsfreien Betrieb ist das von großem Vorteil.

### Kurzbeschreibung der Zeichnung

Eine beispielhafte Ausführung der Erfindung ist in der beiliegenden Zeichnung dargestellt. Sie wird nachfolgend näher erläutert.

Es zeigen:
- Fig. 1: eine Vorrichtung in längsgeschnittener Darstellung
- Fig. 2: eine Vorrichtung in quergeschnittener Darstellung
- Fig. 3: einen Ausschnitt aus der Innenseite einer Platte der in Fig. 2 gezeigten Art in der Draufsicht.
- Fig. 4: eine Platte in quergeschnittener Darstellung
- Fig. 5: eine Siebtrommel in einer Ansicht von vorn
- Fig. 6: eine vorderseitig geöffnete Vorrichtung in perspektivischer Ansicht von vorn

### Ausführung der Erfindung

Die in den Fig. 1 bis 6 gezeigte Vorrichtung dient zum Aussortieren von zylindrischen Medikamentenkapseln 1 eines einen Nennwert in zumindest einer Richtung in kritischem Umfang übersteigenden Durchmessers. Der Nennwert ist empirisch ermittelt und geht bei Medikamentenkapseln 1 aus von einem Sollwert des Durchmessers von 4 bis 8 mm und liegt soweit darüber, dass die betreffenden Medikamentenkapseln die Führungen der jeweils zugehörigen Verpackungsautomaten störungsfrei und sicher passieren. Er kann im erst genannten Fall bei 4,5 mm liegen und im zuletzt genannten Fall bei 9 mm liegen. Bei anderen Zylinderkörpern als Medikamentenkapseln 1 können andere Sollwerte festgelegt werden.

Die in Fig. 1 gezeigte Vorrichtung zeigt eine nur im Bereich ihres Außenumfangs auf einem Rollenpaar 2.6 gelagerte, um eine Achse 2.2 rotierbare, speichenlose Siebtrommel 2 zur Aufnahme der zu sortierenden Medikamentenkapseln 1, die stirnseitig durch Flansche 2.1 im Bereich des Außenumfangs verschlossen ist. Mindestens eine Rolle des Rollenpaars 2.6 ist motorisch angetrieben und die Siebtrommel 2 dadurch rotierbar.

Die Wandung der Siebtrommel 2 weist eine Vielzahl von radial nach innen trichterförmig erweiterten Bohrungen 3 eines willkürlich festgelegten, kleinsten Durchmessers auf, die die Wandung der Siebtrommel 2 radial durchbrechen. Die Siebtrommel 2 umschließt einen zumindest von einer Stirnseite frei zugänglichen, nabenlosen Innenraum 4. Die Wandung der Siebtrommel 2 ist durch in Umfangfangsrichtung aufeinanderfolgende, identisch ausgebildete, ebene Platten 5 gebildet, die in Umfangsrichtung beiderseits durch Nuten begrenzt und mit den Nuten auf Führungsbolzen 2.3 der stirnseitigen Stirnflansche 2.1, 2.4 der Siebtrommel 2 aufgefädelt sind, die sich parallel zur Rotationsachse 2.2 der Siebtrommel 2 erstrecken.

In den Innenraum 4 der Siebtrommel 2 greift ein Trichter 6 ein, der nach oben geöffnet ist und der unten durch eine Rutsche gebildet ist, über die von oben in den Trichter 6 hineinfallende Medikamentkapseln 1 schräg aus dem Innenraum entfernt werden können.

Unterhalb des Trichters 6 befindet sich eine zweite Rutsche 7, die in den Innenraum 4 hinein geführt ist und über die zu prüfende, neue Medikamentenkapseln 1 eingegeben werden. Die zweite Rutsche 7 kann durch eine Schlauch- oder Rohrleitung ersetzt sein.

Unter der Siebtrommel 2 ist eine Aufnahmeinrichtung für "gute" Medikamentenkapseln angeordnet, da dazu bestimmt ist, fehlerfreie Medikamentenkapseln 1, die die Bohrungen 3 der Siebtrommel 2 passiert haben, den nicht dargestellten Verpackungsautomaten zuzuführen.

Fig. 2 zeigt die Vorrichtung nach Fig. 1 in quergeschnittener Darstellung. Die Siebtrommel 2 ist durch die unmittelbar in Umfangsrichtung benachbarten, ebenen und in Umfangsrichtung identischen Platten 5 gebildet.

Die Siebtrommel 2 ist in Längsrichtung durch Stirnflansche 2.1 begrenzt, wobei die Stirnflansche 2.1, 2.4 durch sich parallel zur Rotationsachse 2.2 erstreckende, gleichmäßig in Umfangsrichtung verteilte Führungsbolzen 2.3 verbunden sind und wobei die Platten 5 auf den Führungsbolzen 2.3 gelagert sind. Die Platten 5 sind parallel zur Achsrichtung herausnehmbar auf den Führungsbolzen 2.3 gelagert und durch einen auf die Führungsbolzen 2.3 aufsteckbaren Stirnflansch 2.5 arretierbar. Die Platten 5 sind in Umfangsrichtung beiderseits durch sich parallel zur Rotationsachse erstreckende Führungsnuten begrenzt und mit den Führungsnuten auf die Führungsbolzen 2.3 aufgeschoben.

Die Stirnflansche 2.1, 2.4 sind im Bereich des Außenumfangs kreisförmig begrenzt und auf einem motorisch angetriebenen Rollenpaar 2.6 gelagert. Das Rollenpaar 2.6 und die gesamte Vorrichtung bestehen aus Metall, vorliegend aus Edelstahl. Dadurch ist eine Reinigung leicht möglich. Elektrostatische Kräfte können leicht abgeführt werden.

Eine Lagerung der Siebtrommel 2 auf gummierten Rollen ist gleichfalls möglich und trägt dazu bei, den Geräuschpegel der rotierenden Siebtrommel 2 zu senken. Für die Ableitung elektrostatischer Aufladungen müssen dann separate Vorkehrungen getroffen werden und beispielsweise Schleifkontakte an der Siebtrommel 2 angebracht werden.

Die Rotation der Siebtrommel 2 ist computergesteuert vorübergehend zum Stillstand bringbar, wenn sich jeweils eine der Platten 5 oberhalb des im Innenraum der Siebtrommel angeordneten, nach oben geöffneten Trichters 6 befindet, wobei mechanische Mittel 7 vorhanden sind, durch die die jeweils in den Bohrungen 3 der Siebtrommel 2 verklemmten Medikamentenkapseln 1 aus den Bohrungen 3 vertikal nach unten ausstoßbar und in den Trichter 6 abwerfbar sind. Danach rotiert die Siebtrommel 2 erneut, bis sich eine Platte 5 oberhalb des Trichters 6 befindet.

Die das Ausstoßen der fehlerhaften Medikamentenkapseln 1 aus den Bohrungen 3 bewirkenden Mittel 7 sind durch Dorne gebildet, die vertikal von oben radial nach innen in die Bohrungen 3 einführbar sind.

Der Trichter 6 untergreift jeweils zugleich alle Bohrungen 3 einer Platte 5 und jeder der in der Platte 5 enthaltenen Bohrungen 3 ist ein separater Dorn zugeordnet, wie in Fig. 1 angedeutet.

Alle Dorne sind an einem gemeinsamen Träger 7.1 befestigt und gemeinsam und parallel zueinander in alle Bohrungen 3 einer Platte 5 zugleich absenkbar und daraus entnehmbar. Die betreffende Platte 5 ist dadurch anschließend wieder in vollem Umfang für die Durchführung weiterer Kontrollvorgänge verwendbar. Die Dorne sind lösbar an dem Träger 7.1 befestigt, beispielsweise durch eine Schraubverbindung. Sie können dadurch im Falle einer Beschädigung problemlos ersetzt werden.

Die Unterbrechung der Rotation der Siebtrommel 2 und die Betätigung der mechanischen Mittel 7 sind programmgesteuert verbunden und signalgesteuert auslösbar. Dies kann computergesteuert regelmäßig wiederkehrend erfolgen.

Die Bohrungen 3 haben einen in Richtung der Achse 2.2 radial nach innen nach Art eines Trompetentrichters kantenfreien, abgerundet erweiterten Innendurchmesser. Dadurch fallen die auf die Innenwandung auftreffenden Medikamentenkapseln leicht in die Bohrungen 3 hinein und gegebenenfalls parallel zu ihrer Längsrichtung hindurch.

Die Bohrungen 3 haben einen kleinsten Innendurchmesser, der 0,5 bis 1,0 mm größer ist als der Nenndurchmesser der zu prüfenden Medikamentenkapseln 1. Dies gewährleistet einen sicheren Betrieb aller bekannten Verpackungsautomaten.

Fig. 3 zeigt einen Ausschnitt aus einer Platte 5 in der Draufsicht von innen. Die Bohrungen 3 sind von Innenflächen begrenzt, die einander auf der Innenseite der Siebtrommel 2 in gemeinsamen Schnittkanten 5.1 gegenseitig begrenzen. Die Schnittkanten 5.1 bilden dabei in ihrer Gesamtheit ein in einander übergehendes Wabenmuster, wie in Fig. 3 gezeigt. Auf die Schnittkanten 5.1 auftreffende Medikamentenkapseln werden dadurch abgelenkt und in die Trompetentrichter der Bohrungen 3 hineingeleitet, in denen die eigentliche Kontrolle stattfindet. Diese besteht darin, dass die Medikamentenkapseln entweder die Bohrungen 3 passieren oder sich darin verklemmen und durch die Rotation der Siebtrommel 2 mitgeführt werden in eine Lage oberhalb des Trichters 6, in den sie durch die mechanischen Mittel 7, die hier durch Stifte gebildet sind, abgeworfen und aus der Vorrichtung hinausgeführt werden.

Der gegenseitige Abstand sich parallel zueinander erstreckender Schnittkanten 5.1 eines jeden Trichters der Bohrungen 3 ist größer als die Länge der jeweils zu prüfenden Medikamentenkapseln 1. Dabei genügt ein geringes Übermaß von 10 bis 50% um den Durchfluss der Medikamentenkapseln deutlich zu beschleunigen. Außerdem ist es durch den völligen Wegfall von ebenen Innenflächen der Siebtrommel in den zentralen Bereichen der Platten 5 kaum möglich, dass sich Medikamentenkapseln im Inneren der Siebtrommel kumulieren und nicht in die Bohrungen 3 gelangen. Die Schnittkanten 5.1 haben, bezogen auf die Oberfläche der Platten 5, einen uneben gewellten Verlauf. Dies trägt dazu bei, die auf die Oberfläche auftreffenden Medikamentenkapseln 1 in die Bohrungen zu lenken und der Kontrolle zuzuführen

Bei der Bauform der Platten 5 nach Fig. 3 sind die nebeneinander liegenden Bohrungen einander auf der Grundlage eines rechteckigen Rasters einander jeweils auf Lücke zugeordnet. Natürlich kann auch ein quadratisches oder ein dreieckiges Grundraster gewählt werden. Im letztgenannten Fall ergibt sich in der Draufsicht eine Art Wabenmuster der Schnittkanten nach Art einer Bienenwabe und eine optimale Möglichkeit Durchlässigkeit einer Platte 5 in der Fläche auf das größtmögliche Maß zu steigern.

## Patentansprüche

1. Vorrichtung zum Aussortieren von fehlerhaften, zylindrischen Medikamentenkapseln (1) eines einen Nennwert in zumindest einer Richtung übersteigenden Durchmessers, mit einer nur im Bereich ihres Außenumfangs gelagerten, um eine Achse rotierbaren, speichenlosen Siebtrommel (2) zur Aufnahme der zu sortierenden Medikamentenkapseln (1), die einen von ihr umschlossenen, zumindest von einer Stirnseite frei zugänglichen, nabenlosen Innenraum (4) und eine Vielzahl von radial nach innen trichterförmig erweiterte Bohrungen (3), eines willkürlich festgelegten, kleinsten Durchmessers, aufweist,
**dadurch gekennzeichnet, dass**
die Bohrungen (3) die Wandung der Siebtrommel (2) radial durchbrechen und von Innenflächen begrenzt sind, die einander auf der Innenseite der Siebtrommel (2) in gemeinsamen Schnittkanten (5.1) begrenzen, sodass sich keine ebenen Flächen quer zur Längsrichtung der Bohrung erstrecken.

2. Vorrichtung nach Anspruch 1, **dadurch gekennzeichnet, dass** die Siebtrommel (2) durch in Umfangsrichtung benachbarte, ebene Platten (5) gebildet ist.

3. Vorrichtung nach Anspruch 1 oder 2, **dadurch gekennzeichnet, dass** die Siebtrommel (2) in Längsrichtung durch Stirnflansche (2.1, 2.4) begrenzt ist, dass die Stirnflansche (2.1, 2.4) durch sich parallel zur Rotationsachse (2.2) erstreckende, gleichmäßig in Umfangsrichtung verteilte Führungsbolzen (2.3) verbunden sind und dass die Platten (5) auf den Führungsbolzen (2.3) gelagert sind.

4. Vorrichtung nach Anspruch 3, **dadurch gekennzeichnet, dass** die Platten (5) parallel zur Achsrichtung herausnehmbar auf den Führungsbolzen (2.3) gelagert und durch einen auf die Führungsbolzen (2.3) aufsteckbaren Stirnflansch (2.2) arretierbar sind.

5. Vorrichtung nach einem der Ansprüche 1 bis 4, **dadurch gekennzeichnet, dass** die Platten (5) in Umfangsrichtung beiderseits durch sich parallel zur Rotationsachse erstreckende Führungsnuten begrenzt und mit den Führungsnuten auf die Führungsbolzen (2.3) aufgeschoben sind.

6. Vorrichtung nach einem der Ansprüche 1 bis 5, **dadurch gekennzeichnet, dass** die Rotation der Siebtrommel (2) vorübergehend zum Stillstand bringbar ist, dass der Innenraum einen nach oben geöffneten Trichter (6) umschließt und dass mechanische Mittel (7) vorhanden sind, durch die die in den Bohrungen (3) verklemmten Medikamentenkapseln (1) aus den Bohrungen (3) vertikal nach unten ausstoßbar und in den Trichter (6) abwerfbar sind.

7. Vorrichtung nach Anspruch 6, **dadurch gekennzeichnet, dass** die Mittel (7) durch Dorne gebildet sind, die radial nach innen in die Bohrungen (3) einführbar sind.

8. Vorrichtung nach Anspruch 7, **dadurch gekennzeichnet, dass** der Trichter (6) alle Bohrungen (3) einer Platte (5) zugleich hintergreift und dass jeder der in der Platte (5) enthaltenen Bohrungen (3) ein separater Dorn zugeordnet ist.

9. Vorrichtung nach Anspruch 8, **dadurch gekennzeichnet, dass** alle Dorne an einem gemeinsamen Träger (7.1) befestigt und gemeinsam in die Bohrungen (3) einer Platte (5) absenkbar und daraus entnehmbar sind.

10. Vorrichtung nach Anspruch 9, **dadurch gekennzeichnet, dass** die Dorne lösbar an dem Träger (7.1) befestigt sind.

11. Vorrichtung nach Anspruch 6 bis 10, **dadurch gekennzeichnet, dass** die Unterbrechung der Rotation der Siebtrommel (2) und die Betätigung der mechanischen Mittel (7) programmgesteuert verbunden und signalgesteuert auslösbar sind.

12. Vorrichtung nach einem der Ansprüche 1 bis 11, **dadurch gekennzeichnet, dass** die Bohrungen (3) einen radial nach innen nach Art eines Trompetentrichters abgerundet erweiterten Innendurchmesser haben.

13. Vorrichtung nach Anspruch 12, **dadurch gekennzeichnet, dass** die Bohrungen (3) einen kleinsten Innendurchmesser haben, der 0,5 bis 1,0 mm größer ist als der Nenndurchmesser der Medikamentenkapseln (1).

14. Vorrichtung nach einem der Ansprüche 1 bis 13, **dadurch gekennzeichnet, dass** die Schnittkanten (5.1) in ihrer Gesamtheit ein in einander übergehendes Wabenmuster bilden.

15. Vorrichtung nach Anspruch 14, **dadurch gekennzeichnet, dass** die Schnittkanten (5.1) bezogen auf die Oberfläche der Platten (5), einen unebenen Verlauf haben.

## Claims

1. Device for sorting out faulty, cylindrical medicament capsules (1) of a diameter exceeding a nominal value in at least one direction, having a spoke-free screening drum (2) mounted only in the region of its outer periphery and which can be rotated about an axis for receiving the medicament capsules (1) to be sorted, which has a hub-free inner chamber (4) surrounded by it and which is freely accessible at least from one end-face side and a plurality of bores (3) widened radially inwards like a funnel, of an arbitrarily fixed, smallest diameter, **characterised in that** the bores (3) pierce the wall of the screening drum (2) radially and are limited by inner surfaces which limit one another on the inner side of the screening drum (2) in common cutting edges (5.1) so that no flat surfaces extend transversely to the longitudinal direction of the bore.

2. Device according to claim 1, **characterised in that** the screening drum (2) is formed by flat plates (5) which are adjoining peripherally.

3. Device according to claim 1 or 2, **characterised in that** the screening drum (2) is limited in the longitudinal direction by end-face flanges (2.1, 2.4), **in that** the end-face flanges (2.1, 2.4) are joined by guide bolts (2.3) distributed uniformly peripherally and extending parallel to the axis of rotation (2.2) and **in that** the plates (5) are mounted on the guide bolts (2.3).

4. Device according to claim 3, **characterised in that** the plates (5) are mounted on the guide bolts (2.3) to be removable parallel to the axis direction and can be locked by an end-face flange (2.2) which can be placed on the guide bolts (2.3).

5. Device according to one of claims 1 to 4, **characterised in that** the plates (5) are limited peripherally on both sides by guide grooves extending parallel to the axis of rotation and are pushed onto the guide bolts (2.3) using the guide grooves.

6. Device according to one of claims 1 to 5, **characterised in that** the rotation of the screening drum (2) can be brought temporarily to a standstill, **in that** the inner chamber surrounds a funnel (6) which is open at the top and **in that** mechanical means (7) are present, through which the medicament capsules (1) jammed in the bores (3) can be expelled vertically downwards from the bores (3) and can be dropped into the funnel (6).

7. Device according to claim 6, **characterised in that** the means (7) are formed by mandrels which can be introduced radially inwards into the bores (3).

8. Device according to claim 7, **characterised in that** the funnel (6) engages all bores (3) of a plate (5) at the same time and **in that** a separate mandrel is assigned to each of the bores (3) present in the plate (5).

9. Device according to claim 8, **characterised in that** all mandrels are attached to a common support (7.1) and can be lowered jointly into the bores (3) of a plate (5) and can be removed therefrom.

10. Device according to claim 9, **characterised in that** the mandrels are attached to the support (7.1) to be releasable.

11. Device according to claim 6 to 10, **characterised in that** interruption of rotation of the screening drum (2) and actuation of the mechanical means (7) are connected in program-controlled manner and can be triggered in signal-controlled manner.

12. Device according to one of claims 1 to 11, **characterised in that** the bores (3) have a widened internal diameter rounded radially inwards like a trumpet bell.

13. Device according to claim 12, **characterised in that** the bores (3) have a smallest internal diameter which is 0.5 to 1.0 mm greater than the nominal diameter of the medicament capsules (1).

14. Device according to one of claims 1 to 13, **characterised in that** the cutting edges (5.1) in their entirety form a honeycomb pattern merging into one another.

15. Device according to claim 14, **characterised in that** the cutting edges (5.1) have an uneven path relative to the surface of the plates (5).

## Revendications

1. Dispositif de tri de gélules médicamenteuses (1) cylindriques défectueuses d'un diamètre supérieur à une valeur nominale dans au moins une direction, comportant un tambour cribleur (2) exempt de rayons, rotatif autour d'un axe, monté seulement dans la zone de sa périphérie extérieure et destiné à la réception des gélules médicamenteuses (1) à trier, lequel comprend un espace intérieur (4) exempt de moyeu qu'il entoure, librement accessible au moins par un côté avant, ainsi qu'une pluralité de perçages (3) qui s'élargissent radialement en entonnoirs vers l'intérieur, d'un diamètre minimal arbitrairement défini,
**caractérisé**
**en ce que** les perçages (3) traversent radialement la paroi du tambour cribleur (2) et sont délimités par des surfaces intérieures qui se rencontrent sur des bords d'intersection (5.1) communs sur la face intérieure du tambour cribleur (2), de manière à éviter l'extension de surfaces planes transversalement à la direction longitudinale du perçage.

2. Dispositif selon la revendication 1, **caractérisé en ce que** le tambour cribleur (2) est formé par des plaques (5) planes adjacentes en direction périphérique.

3. Dispositif selon la revendication 1 ou la revendication 2, **caractérisé en ce que** le tambour cribleur (2) est délimité par des brides frontales (2.1, 2.4) en direction longitudinale, **en ce que** les brides frontales (2.1, 2.4) sont raccordées par des axes-guides (2.3) qui s'étendent parallèlement à l'axe de rotation (2.2) et sont régulièrement répartis en direction périphérique, et **en ce que** les plaques (5) sont montées sur les axes-guides (2.3).

4. Dispositif selon la revendication 3, **caractérisé en ce que** les plaques (5) sont montées sur les axes-guides (2.3) de manière à être amovibles parallèlement à la direction axiale, et sont fixables par une bride frontale (2.2) pouvant être engagée sur les axes-guides (2.3).

5. Dispositif selon l'une des revendications 1 à 4, **caractérisé en ce que** les plaques (5) sont délimitées par des rainures de guidage s'étendant parallèlement à l'axe de rotation, de part et d'autre en direction périphérique, et sont coulissées avec les rainures de guidage sur les axes-guides (2.3).

6. Dispositif selon l'une des revendications 1 à 5, **caractérisé en ce que** la rotation du tambour cribleur (2) peut être provisoirement arrêtée, **en ce que** l'espace intérieur entoure un entonnoir (6) ouvert sur le haut, et **en ce que** des moyens (7) mécaniques sont présentés, par lesquels les gélules médicamenteuses (1) coincées dans les perçages (3) peuvent être dégagées verticalement desdits perçages (3) vers le bas, et éjectées dans l'entonnoir (6).

7. Dispositif selon la revendication 6, **caractérisé en ce que** les moyens (7) sont formés par des mandrins insérables radialement vers l'intérieur des perçages (3).

8. Dispositif selon la revendication 7, **caractérisé en ce que** l'entonnoir (6) couvre tous les perçages (3) d'une plaque (5), et **en ce qu'**un mandrin distinct est affecté à chacun des perçages (3) contenus dans la plaque (5).

9. Dispositif selon la revendication 8, **caractérisé en ce que** tous les mandrins sont fixés contre un support (7.1) commun, et peuvent être abaissés ensemble dans les perçages (3) d'une plaque (5) et en être retirés.

10. Dispositif selon la revendication 9, **caractérisé en ce que** les mandrins sont fixés de manière amovible sur le support (7.1).

11. Dispositif selon les revendications 6 à 10, **caractérisé en ce que** l'interruption de la rotation du tambour cribleur (2) et l'actionnement des moyens (7) mécaniques sont associés par une commande de programme et déclenchables par un signal de commande.

12. Dispositif selon l'une des revendications 1 à 11, **caractérisé en ce que** les perçages (3) présentent un diamètre intérieur radialement évasé vers l'intérieur et arrondi à la façon d'un pavillon de trompette.

13. Dispositif selon la revendication 12, **caractérisé en ce que** les perçages (3) présentent un diamètre intérieur minimal supérieur de 0,5 à 1,0 mm au diamètre nominal des gélules médicamenteuses (1).

14. Dispositif selon l'une des revendications 1 à 13, **caractérisé en ce que** les bords d'intersection (5.1) forment dans leur ensemble un motif alvéolaire continu.

15. Dispositif selon la revendication 14, **caractérisé en ce que** les bords d'intersection (5.1) présentent un tracé non plan par rapport à la surface des plaques (5).
